# EUROPÄISCHE PATENTSCHRIFT

(11) **EP 1 953 106 B1**
(45) Veröffentlichungstag und Bekanntmachung des Hinweises auf die Patenterteilung: **14.12.2011**
(21) Anmeldenummer: 08001813.8
(22) Anmeldetag: 31.01.2008
(51) Int. Cl.: B65H 35/08, B65H 45/30

(54) **Querperforationseinheit eines Falzapparats einer Druckmaschine sowie Verfahren zum Betreiben einer Querperforationseinheit eines Falzapparats**
Perforation unit of the folding apparatus of a printing press and method for operating the perforation unit of the folding apparatus of a printing press
Unité de perforation oblique d'un appareil de pliage d'une presse et procédé de fonctionnement d'une unité de perforation oblique d'un appareil de pliage

(30) Priorität: 01.02.2007 DE 102007005009
(43) Veröffentlichungstag der Anmeldung: 06.08.2008
(73) Patentinhaber: manroland AG, 63075 Offenbach/Main (DE)
(72) Erfinder: Kersch, Robert, 86157 Augsburg (DE); Losert, Ralf, 86698 Oberndorf (DE); Zeller, Wolfgang, Dr., 86368 Gersthofen (DE)
(74) Vertreter: Epp, Matthias Heinz

(56) Entgegenhaltungen:
- EP-A1- 1 151 830
- EP-A2- 0 035 462
- WO-A1-00/10899
- WO-A1-98/12027
- DE-A1- 10 213 978

## Beschreibung

Die Erfindung betrifft eine Querperforationseinheit eines Falzapparats einer Druckmaschine. Des weiteren betrifft die Erfindung ein Verfahren zum Betreiben einer Querperforationseinheit eines Falzapparats.

Falzapparate von Druckmaschinen dienen der Ausbildung von Falzen an bedruckten Bedruckstoffen, wobei bei aus dem Stand der Technik bekannten Falzapparaten ein bahnförmiger Bedruckstoff üblicherweise zuerst durch eine mindestens einen Falztrichter aufweisende erste Längsfalzeinheit geführt wird, um so am bahnförmigen sowie vorzugsweise noch nicht durchtrennten Bedruckstoff einen Längsfalz auszubilden. Ausgehend von der ersten Längsfalzeinheit wird der bahnförmige Bedruckstoff in Richtung auf eine Querschneideeinheit geführt, die zumindest einen Schneidmesserzylinder umfasst. Im Bereich der Querschneideeinheit werden vom bahnförmigen Bedruckstoff Exemplare abgetrennt. Die abgetrennten Exemplare werden einer Querfalzeinheit geführt, die zumindest einen Falzmesserzylinder sowie einen Falzklappenzylinder umfasst. Die im Bereich der Querschneideeinheit vom bahnförmigen Bedruckstoff abgetrennten Exemplare werden vom Falzmesserzylinder in Richtung auf den Falzklappenzylinder bewegt und unter Ausbildung eines ersten Querfalzes vom Falzmesserzylinder an den Falzklappenzylinder übergeben. Weitere, zweite Querfalze sind zwischen dem Falzklappenzylinder und einem Greiferzylinder ausbildbar, der mit dem Falzklappenzylinder zusammenwirkt. Die so mit einem Längsfalz sowie mit mindestens einem Querfalz versehenen Exemplare gelangen ausgehend von der Querfalzeinheit in den Bereich einer zweiten Längsfalzeinheit, die üblicherweise mehrere Falztische umfasst. Im Bereich der zweiten Längsfalzeinheit werden an den bereits vorgefalzten Exemplaren zweite Längsfalze ausgebildet, die parallel zu dem in der ersten Längsfalzeinheit ausgebildeten Längsfalz verlaufen.

An Stelle der ersten Längsfalzeinheit kann auch ein sogenannter Magazinaufbau vorhanden sein, wobei im Magazinaufbau keine Längsfalzung sondern eine Längstrennung des Bedruckstoffs erfolgt.

Bei aus dem Stand der Technik bekannten Falzapparaten ist zwischen der ersten Längsfalzeinheit bzw. dem Magazinaufbau und der Querschneideeinheit eine Querperforationseinheit sowie vorzugsweise auch eine Längsperforationseinheit angeordnet, um den im Bereich der ersten Längsfalzeinheit vorgefalzten oder den im Bereich des Magazinaufbaus in Längsrichtung durchtrennten Bedruckstoff zu perforieren. Die jeweiligen Perforationen unterstützen die Ausbildung von Querfalzen in der Querfalzeinheit, die der ersten Längsfalzeinheit oder dem Magazinaufbau nachgeordnet ist, sowie die Ausbildung von Längsfalzen in der zweiten Längsfalzeinheit, die der Querfalzeinheit nachgeordnet ist.

Die hier vorliegende Erfindung betrifft eine Querperforationseinheit eines Falzapparats sowie ein Verfahren zum Betreiben einer solchen Querperforationseinheit, wobei aus der Praxis bekannte Querperforationseinheiten einen mindestens ein Perforationsmesser tragenden Perforiermesserzylinder und einen mit dem Perforiermesserzylinder zusammenwirkenden Gegenzylinder aufweisen. Zur Ausbildung von Querperforationen wird ein bahnförmiger Bedruckstoff durch einen zwischen dem Perforiermesserzylinder und dem Gegenzylinder ausgebildeten Spalt mit einer definierten Geschwindigkeit hindurch bewegt.

Bei aus der Praxis bekannten Querperforationseinheiten werden während der gesamten Produktion der Perforiermesserzylinder sowie der Gegenzylinder mit einer konstanten Drehzahl und damit konstanten Umfangsgeschwindigkeit betrieben. So sind mit einer hohen Genauigkeit Querperforationen in den Bedruckstoff einbringbar.

Ein wesentlicher Nachteil der konstanten Umfangsgeschwindigkeit von Perforiermesserzylinder sowie Gegenzylinder besteht darin, dass bei einer Änderung der Anzahl sowie der Lage und damit des Abstands von Querperforationen je von dem bahnförmigen Bedruckstoff abzutrennendem Exemplar am Perforiermesserzylinder und Gegenzylinder aufwendige Änderungen an der Mechanik, so z. B. ein Wechsel der Perforationsmesser oder des gesamten Perforiermesserzylinders sowie Gegenzylinders, durchgeführt werden müssen. Aus der Praxis bekannte Querperforationseinheiten verfügen demnach über eine eingeschränkte Flexibilität.

Die internationale Anmeldung WO 98112027 A1 offenbart eine Querperforationseinrichtung für eine Bahn, wobei die Bahn zwischen einem Perforiermesserzylinder und einem mit konstanter Umfangsgeschwindigkeit drehenden Gegendruckzylinder hindurchgeführt wird und die Bahn den Gegendruckzylinder teilweise umschlingt. Ein am Perforiermesserzylinder befindliches Perforiermesser wird durch einen Motor rotiert und in Eingriff mit der Bahn sowie dem Gegendruckzylinder gebracht und verbleibt danach in einer Ruheposition.

Hiervon ausgehend liegt der vorliegenden Erfindung die Aufgabe zugrunde, eine neuartige Querperforationseinheit eines Falzapparats einer Druckmaschine sowie ein Verfahren zum Betreiben einer Querperforationseinheit eines Falzapparats zu schaffen.

Diese Aufgabe wird durch eine Querperforationseinheit gemäß Anspruch 1 gelöst Erfindungsgemäß sind der Perforiermesserzylinder und der Gegenzylinder derart von einem Antrieb angetrieben, dass während jedes Durchgangs des oder jedes Perforationsmessers durch den Bedruckstoff eine Umfangsgeschwindigkeit des Perforiermesserzylinders und des Gegenzylinders in etwa konstant sind, und dass weiterhin vor jedem Durchgang des oder jedes Perforationsmessers durch den Bedruckstoff eine Beschleunigungsrampe des Perforiermessers und des Gegenzylinders für alle Perforationsvorgänge in etwa gleich sind.

Vorzugsweise ist der Perforiermesserzylinder derart angetrieben, dass dann, wenn ein für dessen Beschleunigungsrampen zur Verfügung stehender Umfangsabschnitt nicht ausreicht, um für alle Perforationsvorgänge in etwa gleiche Beschleunigungsrampen zu gewährleisten, der Pertoriermesserzyünder zurück bzw. rückwärts drehbar ist. Hierdurch kann der für die Beschteunigungsrampen zur Verfügung stehender Umfangsabschnitt vergrößert werden.

Das erfindungsgemäße Verfahren zum Betreiben einer Querperforationseinheit eines Falzapparats ist im unabhängigen Anspruch 10 definiert.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen schematisierten Ausschnitt aus einem Falzapparat einer Druckmaschine im Bereich einer erfindungsgemäßen Querperforationseinheit und einer der Querperforationseinheit nachgeordneten Querschneideeinheit; und
- Fig. 2:: ein Beispiel eines Bewegungsprofils für den Perforiermesserzylinder in Abhängigkeit einer Leitachslage.

Fig. 1 zeigt einen stark schematisierten Ausschnitt aus einem Falzapparat im Bereich einer Querperforationseinheit 10 und einer der Querperforationseinheit 10 nachgeordneten Querschneideeinheit 11, wobei ein Beruckstoff 12 in Richtung des Pfeils 13 mit einer definierten Transportgeschwindigkeit durch die Querperforationseinheit 10 transportiert wird.

Die Querperforationseinheit 10 umfasst einen Perforiermesserzylinder 14 sowie einen mit dem Perforiermesserzylinder 14 zusammenwirkenden Gegenzylinder 15, wobei der bahnförmige Bedruckstoff 12 zur Ausbildung von Querperforationen an demselben zwischen dem Perforiermesserzylinder 14 und dem Gegenzylinder 15 hindurch gefördert wird. Nach Ausbildung der Querperforationen gelangt der Bedruckstoff 12 in den Bereich der Querschneideeinheit 11, wobei im Bereich der Querschneideeinheit 11 durch Querschneiden vom bahnförmigen Bedruckstoff 12 Exemplare 16 abtrennbar sind.

Der Querschneideeinheit 11 ist vorzugsweise eine Querfalzeinheit nachgeordnet. Der Querperforationseinheit 10 ist vorzugsweise eine Längsfalzeinheit oder ein Magazinaufbau vorgeschaltet. Gemäß Fig. 1 wird der Bedruckstoff 12 beim Transport desselben über mehrere Umlenkwalzen 17 sowie Zugwalzen 18 geführt. Im gezeigten Ausführungsbeispiel sind dem Perforiermesserzylinder 14 über den Umfang desselben verteilt zwei Perforationsmesser 19 zugeordnet, die sich diametral am Perforiermesserzylinder 14 gegenüber liegen. Die Perforationsmesser 19 tauchen beim Perforieren des Bedruckstoffs 12 in entsprechende Nuten 20 des Gegenzylinders 15 ein.

Der Perforiermesserzylinder 14 wird von einem Antrieb 23 und der Gegenzylinder 15 wird von einem Antrieb 25 angetrieben, wobei dem Antrieb 23 des Perforiermesserzylinders 14 ein Antriebregler 22 und dem Antrieb 25 des Gegenzylinders 15 ein Antriebregler 24 zugeordnet ist. Die Antriebregler 22 und 24 regeln die Antriebe 23 und 25 von Perforiermesserzylinder 14 und Gegenzylinder 15 derart, dass dieselben einem Sollbewegungsprofil folgen, wobei das Sollbewegungsprofil für die beiden Antriebregler 22 und 24 von einer Einrichtung 21 vorgegeben wird. Die Antriebregler 22 und 24 vergleichen eine Istbewegung der Antriebe 23 und 25, die von Gebern 26 und 27 messtechnisch erfasst wird, mit dem von der Einrichtung 21 vorgegebenen Sollbewegungsprofil, wobei die Antriebregler 22 und 24 die Antriebe 23 und 25 derart ansteuern, dass die Istbewegung dem Sollbewegungsprofil folgt.

Im Sinne der hier vorliegenden Erfindung ist der Perforiermesserzylinder 14 vom Antrieb 23 derart angetrieben, dass während jedes Durchgangs der Perforationsmesser 19 durch den Bedruckstoff 12 eine Umfangsgeschwindigkeit des Perforiermesserzylinders 14 in etwa konstant ist, und dass weiterhin vor jedem Durchgang jedes Perforationsmessers 19 durch den Bedruckstoff 12 eine Beschleunigungsrampe des Perforiermesserzylinders 14 für alle Perforationsvorgänge in etwa gleich ist. Hierdurch wird gewährleistet, dass alle Perforationsvorgänge mit der gleichen Genauigkeit erfolgen.

Der Perforiermesserzylinder 14 ist vorzugsweise derart angetrieben, dass während jedes Durchgangs jedes Perforationsmessers 19 durch den Bedruckstoff 12 die Umfangsgeschwindigkeit des Perforiermesserzylinders 14 oder einer Spitze des jeweiligen Perforationsmessers 19 in etwa der Transportgeschwindigkeit des Bedruckstoffs 12 durch die Querperforationseinheit 10 entspricht.

Im Sinne der hier vorliegenden Erfindung ist demnach die Umfangsgeschwindigkeit des Perforiermesserzylinders 14 über die gesamte Produktion nicht konstant, sondern ausschließlich während des Durchgangs jedes Perforationsmessers 19 durch den Bedruckstoff 12. Vor und nach jedem Durchgang eines Perforationsmessers 19 durch den Bedruckstoff 12 ist der Perforiermesserzylinder 14 positiv und negativ beschleunigbar. Unter einer positiven Beschleunigung ist eine Zunahme der Umfangsgeschwindigkeit, unter einer negativen Beschleunigung eine Abnahme der Umfangsgeschwindigkeit zu verstehen.

Dann, wenn ein für die Beschleunigungsrampen zur Verfügung stehender Umfangsabschnitt des Perforiermesserzylinders 14 nicht ausreicht, um für alle Perforationsvorgänge in etwa gleiche Beschleunigungsrampen zu gewährleisten, ist der Perforiermesserzylinder 14 zurück bzw. rückwärts drehbar. Hierdurch kann der für die Beschleunigungsrampen zur Verfügung stehende Umfangsabschnitt des Perforiermesserzylinders 14 vergrößert bzw. verlängert werden.

Mit der vorliegenden Erfindung kann unabhängig von einer Bewegungsform eines Perforiermesserzylinders 14 und damit unabhängig von der Position und dem Abstand von Querperforationen während jedes Perforationsvorgangs sowie unmittelbar vor jedem Perforationsvorgang eine gleiche Lageänderung pro Zeiteinheit realisiert werden. Bei Bewegungsformen, die weniger Lageänderung pro Zeit bedürfen, ist der Perforiermesserzylinder 14 rückwärts drehbar. Das Rückwärtsdrehen verschafft einen gewissen Lagevorsprung, der beim Beschleunigen in die nächste Querperforation ausgenutzt wird, so dass die Bedingung einer gleichen Lageänderung pro Zeiteinheit für jeden Perforationsvorgang erfüllt ist.

Der Gegenzylinder 15 ist analog zum Perforiermesserzylinder 14 vom Antrieb 25 antreibbar. Während jedes Durchgangs eines Perforationsmessers 19 durch den Bedruckstoff ist demnach eine Umfangsgeschwindigkeit des Gegenzylinders 15 in etwa konstant, weiterhin ist vor jedem Durchgang eines Perforationsmessers 19 durch den Bedruckstoff 12 eine Beschleunigungsrampe des Gegenzylinders 15 für alle Perforationsvorgänge in etwa gleich. Der Gegenzylinder 15 ist derart vom Antrieb 25 angetrieben, dass während jedes Perforationsvorgangs die Umfangsgeschwindigkeit des Gegenzylinders in etwa der Umfangsgeschwindigkeit des Perforiermesserzylinders 14 oder einer Spitze des jeweiligen Perforationsmessers 19 entspricht. Während jedes Perforationsvorgangs entspricht die Umfangsgeschwindigkeit des Gegenzylinders 15 damit in etwa der Transportgeschwindigkeit des Bedruckstoffs 12 durch die Querperforationseinheit 10.

Weiterhin ist in Übereinstimmung zum Perforiermesserzylinder 14 der Gegenzylinder 15 derart angetrieben, dass dann, wenn ein für dessen Beschleunigungsrampen zur Verfügung stehender Umfangsabschnitt nicht ausreicht, um für alle Perforationsvorgänge in etwa gleiche Beschleunigungsrampen zu gewährleisten, der Gegenzylinder 15 zurück bzw. rückwärts drehbar ist.

Gemäß Fig. 1 sind für den Perforiermesserzylinder 14 sowie den Gegenzylinder 15 separate Antriebe 23 und 25 vorhanden. Im Unterschied hierzu ist es auch möglich, den Gegenzylinder über den dem Perforiermesserzylinder zugeordneten Antrieb anzutreiben.

Fig. 2 zeigt schematisiert ein exemplarisches Bewegungsprofil eines Perforiermesserzylinders 14 einer erfindungsgemäßen Querperforationseinheit in Form eines normierten Drehlagesollprofils 28 in Abhängigkeit eines Leitachsendrehwinkels 29.

Im Ausführungsbeispiel der Fig. 2 führt der Perforiermesserzylinder 14 je voller Umdrehung der Leitachse fünf Querperforationen aus, wobei nach Ausführung der fünften Querperforation in einem Winkelbereich 30 zwischen in etwa 300 und 350° des Leitachsendrehwinkels der Perforiermesserzylinder 14 zurück bzw. rückwärts gedreht wird, um für einen nachfolgenden Perforationsvorgang eine in etwa gleiche Beschleunigungsrampe zu gewährleisten wie für alle anderen Perforationsvorgänge.

Wie bereits erwähnt, entspricht die Umfangsgeschwindigkeit des Perforiermesserzylinders 14 in etwa der Umfangsgeschwindigkeit des Gegenzylinders 15, die beiden Zylinder werden demnach gleichförmig betrieben, so dass dieselben einen annähernd identischen Schleppabstand aufweisen. Antriebs- und regelungstechnische Eigenschaften, die einen Einfluss auf die zeitliche Änderung des Schleppabstands haben, können mit der Erfindung auch bei aufeinander folgenden Querperforationen mit unterschiedlichen Abständen so aneinander angeglichen werden, dass eine gleichmäßig hohe Perforationsgenauigkeit erreicht wird.

### Bezugszeichenliste

- 10: Querperforationseinheit
- 11: Querschneideeinheit
- 12: Bedruckstoff
- 13: Transportrichtung
- 14: Perforiermesserzylinder
- 15: Gegenzylinder
- 16: Exemplar
- 17: Umlenkwalze
- 18: Zugwalze
- 19: Perforationsmesser
- 20: Nut
- 21: Einrichtung
- 22: Antriebsregler
- 23: Antrieb
- 24: Antriebsregler
- 25: Antrieb
- 26: Geber
- 27: Geber
- 28: Drehlagesollprofil
- 29: Leitachsendrehwinkel
- 30: Winkelbereich

## Patentansprüche

1. Querperforationseinheit eines Falzapparats einer Druckmaschine, mit einem mindestens ein Perforationsmesser tragenden Perforiermesserzylinder und einem mit dem Perforiermesserzylinder zusammenwirkenden Gegenzylinder, wobei zur Ausbildung von Querperforationen ein bahnförmiger Bedruckstoff zwischen dem Perforiermesserzylinder und dem Gegenzylinder hindurch bewegbar ist, **dadurch gekennzeichnet, dass** der Perforiermesserzylinder (14) und der Gegenzylinder (15) derart von einem Antrieb angetrieben sind, dass während jedes Durchgangs des oder jedes Perforationsmessers (19) durch den Bedruckstoff (12) eine Umfangsgeschwindigkeit des Perforiermesserzyfinders (14) und des Gegenzylinders (15) in etwa konstant sind, und dass weiterhin vor jedem Durchgang des oder jedes Perforationsmessers (19) durch den Bedruckstoff (12) eine Beschleunigungsrampe des Perforiermesserzylinders (14) und des Gegenzylinders (15) für alle Perforationsvorgänge in etwa gleich sind.

2. Querperforationseinheit nach Anspruch 1, **dadurch gekennzeichnet, dass** der Perforiermesserzylinder (14) derart angetrieben ist, dass dann, wenn ein für dessen Beschleunigungsrampen zur Verfügung stehender Umfangsabschnitt nicht ausreicht, um für alle Perforationsvorgänge in etwa gleiche Beschleunigungsrampen zu gewährleisten, der Perforiermesserzylinder (14) zurück bzw. rückwärts drehbar ist.

3. Querpertorationseinheit nach Anspruch 1 oder 2, **dadurch gekennzeichnet, dass** der Perforiermesserzylinder (14) derart angetrieben ist, dass während jedes Durchgangs des oder jedes Perforationsmessers (19) durch den Bedruckstoff die Umfangsgeschwindigkeit des Perforiermesserzylinders oder einer Spitze des jeweiligen Perforationsmessers (19) in etwa der Geschwindigkeit des Bedruckstoffs (12) entspricht.

4. Querperforationseinheit nach einem oder mehreren der Ansprüche 1 bis 3, **dadurch gekennzeichnet, dass** vor und nach dem jedem Durchgang des oder jedes Perforationsmessers (19) durch den Bedruckstoff der Perforiermesserzylinder (14) positiv beschleunigbar und negativ beschleunigbar ist.

5. Querperforationseinheit nach einem der vorangehenden Ansprüche, **dadurch gekennzeichnet, dass** der Gegenzylinder (15) derart angetrieben ist, dass dann, wenn ein für dessen Beschleunigungsrampen zur Verfügung stehender Umfangsabschnitt nicht ausreicht, um für alle Perforationsvorgänge in etwa gleiche Beschleunigungsrampen zu gewährleisten, der Gegenzylinder zurück bzw. rückwärts drehbar ist.

6. Querperforationseinheit nach einem der vorangehenden Ansprüche, **dadurch gekennzeichnet, dass** der Gegenzylinder (15) derart angetrieben ist, dass während jedes Durchgangs des oder jedes Perforationsmessers durch den Bedruckstoff die Umfangsgeschwindigkeit des Gegenzylinders in etwa die Umfangsgeschwindigkeit des Perforiermesserzylinders oder einer Spitze des jeweiligen Perforationsmessers entspricht.

7. Querperforationseinheit nach einem der vorangehenden Ansprüche, **dadurch gekennzeichnet, dass** der Gegenzylinder (15) derart angetrieben ist, dass während jedes Durchgangs des oder jedes Perforationsmessers durch den Bedruckstoff die Umfangsgeschwindigkeit des Gegenzylinders in etwa der Geschwindigkeit des Bedruckstoffs entspricht.

8. Querperforationseinheit nach einem oder mehreren der Ansprüche 1 bis 7, **dadurch gekennzeichnet, dass** vor und nach dem jedem Durchgang des oder jedes Perforationsmessers durch den Bedruckstoff der Gegenzylinder (15) des Perforiermesserzylinders (14) positiv beschleunigbar und negativ beschleunigbar ist.

9. Verfahren zum Betreiben einer Querperforationseinheit eines Falzapparats einer Druckmaschine, wobei die Querperforationseinheit einen mindestens ein Perforationsmesser tragenden Perforiermesserzylinder und einen mit dem Perforiermesserzylinder zusammenwirkenden Gegenzylinder aufweist, und wobei zur Ausbildung von Querperforationen ein bahnförmiger Bedruckstoff zwischen dem Perforiermesserzylinder und dem Gegenzylinder hindurch bewegt wird, **dadurch gekennzeichnet, dass** der Perforiermesserzylinder derart angetrieben wird, dass zumindest während jedes Durchgangs des oder jedes Perforationsmessers durch den Bedruckstoff die Umfangsgeschwindigkeit des Perforiermesserzylinders in etwa konstant ist, und dass weiterhin vor jedem Durchgang des oder jedes Pertorationsmessers durch den Bedruckstoff eine Beschleunigungsrampe des Perforiermesserzylinders für alle Perforationsvorgänge in etwa gleich ist, wobei die Umfangsgeschwindigkeit des Perforiermesserzylinders (14) in etwa der Umfangsgeschwindigkeit des Gegenzylinders (15) entspricht.

## Claims

1. A cross perforation unit of a folder of a printing press, having a perforation knife cylinder carrying at least one perforation knife and an impression cylinder interacting with the perforation knife cylinder, wherein for forming cross perforations a web-shaped substrate can be moved through between the perforation knife cylinder and the impression cylinder, **characterized in that** the perforation knife cylinder (14) and the impression cylinder (15) are driven by a drive in such a manner that during each passage of the or each perforation knife (19) through the substrate (12) a circumferential speed of the perforation knife cylinder (14) and of the impression cylinder (15) are approximately constant, and **in that** furthermore before each passage of the or each perforation knife (19) through the substrate (12) an acceleration ramp of the perforation knife cylinder (14) and of the impression cylinder (15) are approximately the same for all perforation operations.

2. The cross perforation unit according to Claim 1, **characterized in that** the perforation knife cylinder (14) is driven in such a manner that when a circumferential section that is available for its acceleration ramps is not adequate in order to guarantee approximately identical acceleration ramps for all perforation operations, the perforation knife cylinder (14) can be rotated back or backwards.

3. The cross perforation unit according to Claim 1 or 2, **characterized in that** the perforation knife cylinder (14) is driven in such a manner that during each passage of the or each perforation knife (19) through the substrate the circumferential speed of the perforation knife cylinder or a tip of the respective perforation knife (19) approximately corresponds to the speed of the substrate (12).

4. The cross perforation unit according to any one or a plurality of the Claims 1 to 3, **characterized in that** before and after each passage of the or each perforation knife (19) through the substrate the perforation knife cylinder (14) can be positively accelerated and negatively accelerated.

5. The cross perforation unit according to any one of the preceding Claims, **characterized in that** the impression cylinder (15) is driven in such a manner that when a circumferential section available for its acceleration ramps is not adequate in order to guarantee approximately identical acceleration ramps for all perforation operations, the impression cylinder can be rotated back or backwards.

6. The cross perforation unit according to any one of the preceding Claims, **characterized in that** the impression cylinder (15) is driven in such a manner that during each passage of the or each perforation knife through the substrate the circumferential speed of the impression cylinder approximately corresponds to the circumferential speed of the perforation knife cylinder or of a tip of the respective perforation knife.

7. The cross perforation unit according to any one of the preceding Claims, **characterized in that** the impression cylinder (15) is driven in such a manner that during each passage of the or each perforation knife through the substrate the circumferential speed of the impression cylinder approximately corresponds to the speed of the substrate.

8. The cross perforation unit according to any one or a plurality of the Claims 1 to 7, **characterized in that** before and after each passage of the or each perforation knife through the substrate the impression cylinder (15) of the perforation knife cylinder (14) can be accelerated positively and accelerated negatively.

9. A method for operating a cross perforation unit of a folder of a printing press, wherein the cross perforation unit comprises a perforation knife cylinder carrying at least one perforation knife and an impression cylinder interacting with the perforation knife cylinder, and wherein for forming cross perforations a web-shaped substrate is moved through between the perforation knife cylinder and the impression cylinder, **characterized in that** the perforation knife cylinder is driven in such a manner that at least during each passage of the or each perforation knife through the substrate the circumferential speed of the perforation knife cylinder is approximately constant, and **in that** furthermore before each passage of the or each perforation knife through the substrate an acceleration ramp of the perforation knife cylinder for all perforation operations is approximately equal, wherein the circumferential speed of the perforation knife cylinder (14) approximately corresponds to the circumferential speed of the impression cylinder (15).

## Revendications

1. Unité de perforation transversale d'un appareil de pliage d'une machine d'impression comprenant :
- un cylindre à couteaux perforants portant au moins un couteau perforant et un contre-cylindre coopérant avec le cylindre à couteaux perforants, et
* pour réaliser les perforations transversales, on fait passer une matière imprimée en forme de bande entre le cylindre à couteaux perforants et le contre-cylindre,
unité **caractérisée en ce que**
- le cylindre à couteaux perforants (14) et le contre-cylindre (15) sont entraînés par un moyen d'entraînement de façon que pendant chaque passage du ou de chaque couteau perforant (19) à travers la matière imprimée (12), la vitesse périphérique du cylindre à couteaux perforants (14) et celle du contre-cylindre (15) soient sensiblement constantes, et
- en outre avant chaque passage du ou de chaque couteau perforant (19) à travers la bande imprimée (12), la rampe d'accélération du cylindre à couteaux perforants (14) et celle du contre-cylindre (15) soient sensiblement identiques pour toutes les opérations de perforation.

2. Unité de perforation transversale selon la revendication 1,
**caractérisée en ce que**
le cylindre à couteaux perforants (14) est entraîné de façon que si le segment périphérique disponible pour les rampes d'accélération n'est pas suffisant pour réaliser toutes les opérations de perforation sensiblement dans les mêmes rampes d'accélération, on fait tourner en arrière ou vers l'arrière le cylindre à couteaux perforants (14).

3. Unité de perforation transversale selon la revendication 1 ou 2,
**caractérisée en ce que**
le cylindre à couteaux perforants (14) est entraîné de façon qu'à chaque passage du ou de chaque couteau perforant (19) à travers la bande de matière imprimée, la vitesse périphérique du cylindre à couteaux perforants ou d'une pointe de chaque couteau perforant (19), corresponde sensiblement à la vitesse de défilement de la bande imprimée (12).

4. Unité de perforation transversale selon une ou plusieurs des revendications 1 à 3,
**caractérisée en ce qu'**
avant et après chaque passage du ou de chaque couteau perforant (19) à travers la bande imprimée, le cylindre à couteaux perforants (14) peut être accéléré de manière positive et de manière négative.

5. Unité de perforation transversale selon l'une des revendications précédentes,
**caractérisée en ce que**
le contre-cylindre (15) est entraîné de façon que si un segment périphérique disponible pour ses rampes d'accélération n'est pas suffisant pour assurer sensiblement les mêmes rampes d'accélération pour toutes les opérations de perforation, on fait tourner le contre-cylindre en arrière ou en marche arrière.

6. Unité de perforation transversale selon l'une des revendications précédentes,
**caractérisée en ce que**
le contre-cylindre (15) est entraîné de façon qu'à chaque passage du ou de chaque couteau perforant à travers la bande imprimée, la vitesse périphérique du contre-cylindre corresponde sensiblement à la vitesse périphérique du cylindre porte-couteau perforant ou une pointe de chaque couteau perforant respectif.

7. Unité de perforation transversale selon l'une des revendications précédentes,
**caractérisée en ce que**
le contre-cylindre (15) est entraîné de façon qu'au cours de chaque passage du ou de chaque couteau perforant à travers la bande imprimée, la vitesse périphérique du contre-cylindre corresponde sensiblement à la vitesse de la matière imprimée.

8. Unité de perforation transversale selon l'une ou plusieurs des revendications 1 à 7,
**caractérisée en ce qu'**
avant et après chaque passage ou de chaque couteau perforant à travers la bande imprimée, le contre-cylindre (15) du cylindre à couteaux perforants (14) soit accéléré de manière positive ou négative.

9. Procédé de gestion d'une unité de perforation transversale d'un appareil de pliage d'une machine d'impression selon lequel l'unité de perforation transversale comporte un cylindre à couteaux perforants muni d'au moins un couteau perforant et un contre-cylindre coopérant avec le cylindre à couteaux perforants, et
- pour réaliser les perforations transversales, on fait passer une matière imprimée en forme de bande entre le cylindre à couteaux perforants et le contre-cylindre,
procédé **caractérisé en ce qu'**
- on entraîne le cylindre à couteaux perforants de façon qu'au moins pendant chaque passage du ou de chaque couteau perforant à travers la bande de matière imprimée, la vitesse périphérique du cylindre à couteaux perforants soit sensiblement constante, et
- pour qu'en outre avant chaque passage du ou de chaque couteau perforant à travers la bande imprimée, une rampe d'accélération du cylindre à couteaux perforants, soit sensiblement la même pour toutes les opérations de perforation,
* la vitesse périphérique du cylindre à couteaux perforants (14) correspondant sensiblement à la vitesse périphérique du contre cylindre (15).
